# EUROPÄISCHE PATENTSCHRIFT

(11) **EP 1 090 226 B1**
(45) Veröffentlichungstag und Bekanntmachung des Hinweises auf die Patenterteilung: **05.03.2003**
(21) Anmeldenummer: 99931129.3
(22) Anmeldetag: 22.06.1999
(51) Int. Cl.: F04B 1/22, F04B 23/10

(54) **DOPPELPUMPEN-AGGREGAT**
DUAL PUMP UNIT
GROUPE A DEUX POMPES

(30) Priorität: 24.06.1998 DE 19828180
(43) Veröffentlichungstag der Anmeldung: 11.04.2001
(73) Patentinhaber: BRUENINGHAUS HYDROMATIK GMBH, 89275 Elchingen (DE)
(72) Erfinder: WANSCHURA, Günter, D-89077 Ulm (DE)
(74) Vertreter: Körfer, Thomas, Dipl.-Phys.
(86) Internationale Anmeldenummer: EP9904303
(87) Internationale Veröffentlichungsnummer: WO99067532

(56) Entgegenhaltungen:
- DE-A- 1 937 347
- DE-A- 2 332 584
- DE-A- 2 652 231
- DE-A- 3 324 583
- DE-C- 19 536 997
- PATENT ABSTRACTS OF JAPAN vol. 008, no. 112 (M-298), 25. Mai 1984 (1984-05-25) & JP 59 020576 A (EBARA SEISAKUSHO KK), 2. Februar 1984 (1984-02-02)

## Beschreibung

Die Erfindung betrifft ein Doppelpumpen-Aggregat zur Verbindung von zwei Hydropumpen. Die Hydropumpen arbeiten entweder als sogenannte Tandem-Pumpen mit jeweils gleichem Fördervolumen oder als sogenannte Kontaktpumpen mit unterschiedlichem Fördervolumen.

Ein Doppelpumpen-Aggregat nach dem Oberbegriff des Anspruchs 1 ist aus der DE 195 36 997 C1 bekannt. Dabei sind zwei koaxial zueinander angeordnete Antriebswellen zweier Hydropumpen mittels eines Kupplungsstücks kraftschlüssig miteinander gekoppelt. In einem das Kupplungsstück umgebenden Verbindungsstück sind Hochdruckleitungen und Niederdruckleitungen ausgebildet, um die Zylinder der Hydropumpen über jeweils einen Steuerkörper zyklisch mit dem Hochdruck und dem Niederdruck zu versorgen. Ferner geht aus dieser Druckschrift die Integration einer Ladepumpe in dem Verbindungsstück hervor, um eine erhöhte Vorkompression in der Niederdruckleitung zu erreichen.

Verbindungen zwischen Hydropumpen in anderen Bauweisen gehen beispielsweise aus der DE 32 38 362 A1 der DE 42 25 380 A1 und der DE 37 16 374 C2 hervor.

Bei den bekannten Doppelpumpen-Aggregaten ist nachteilig, daß das Verbindungsglied zwischen den beiden Hydropumpen einem starren Aufbau unterworfen ist und nicht flexibel an unterschiedliche Gegebenheiten anpaßbar ist. So besteht in der Praxis beispielsweise einerseits das Bedürfnis, zwei Hydropumpen möglichst kostengünstig durch ein einfach ausgebildetes Verbindungsstück miteinander zu verbinden. Bei anderen Doppelpumpen-Aggregaten hingegen besteht beispielsweise das Bedürfnis, in dem Verbindungsstück ohne wesentlichen konstruktiven Mehraufwand eine Ladepumpe beispielsweise in Form einer Zahnradpumpe zu integrieren. Deshalb mußten bislang die Zwischenstücke für diese unterschiedlichen Einsatzzwecken grundsätzlich unterschiedlich konstruiert werden, ohne daß auf gemeinsame Konstruktionselemente zurückgegriffen werden konnte.

Der Erfindung liegt daher die Aufgabe zugrunde, ein Doppelpumpen-Aggregat zu schaffen, daß ausgehend von einer Basiskonstruktion in einfacher Weise an unterschiedliche Ausgestaltungen anpaßbar ist.

Die Erfindung wird durch die kennzeichnenden Merkmale des Anspruchs 1 in Verbindung mit den gattungsbildenden Merkmalen gelöst.

Der Erfindung liegt dabei die Erkenntnis zugrunde, daß durch Unterteilung des Verbindungsstücks in zwei für alle Ausgestaltungen jeweils in gleicher Weise konstruierte Anschlußplatten und in eine zwischen den Anschlußplatten angeordnetes Zwischenelement, das auswechselbar und individuell ausgestaltbar ist, für alle Ausgestaltungen auf jeweils gleiche Grundelemente zurückgegriffen werden kann. Dabei weisen die Anschlußplatten jeweils eine Aussparung auf, in die das jeweilige Zwischenelement jeweils zumindest teilweise einsetzbar ist, so daß die Anschlußplatten das Zwischenelement radial zumindest teilweise umgreifen und somit das Zwischenelement zwischen den Anschlußplatten fixiert ist. Gleichzeitig ergibt sich eine radiale Zentrierung der Anschlußplatten, die durch das Zwischenelement vermittelt wird. Die radiale Zentrierung der Anschlußplatten ist wesentlich für die exakte koaxiale Ausrichtung der Antriebswellen der Hydropumpen.

Die Ansprüche 2 bis 9 beinhalten vorteilhafte Weiterbildungen der Erfindung.

Das Zwischenelement kann entsprechend Anspruch 2 beispielsweise in einfacher Weise als scheibenförmiger Zylinderkörper ausgebildet sein. Dabei sind die Aussparungen in den Anschlußplatten ebenfalls zylinderförmig ausgebildet und stimmen in ihrem Durchmesser mit dem Durchmesser des Zwischenelements überein. Durch Einsetzen des Zwischenelements in die Aussparungen der Anschlußplatte ergibt sich daher eine exakte Zentrierung der beiden Anschlußplatten und somit der beiden Antriebswellen. Diese Realisierung des Zwischenelements ist äußerst kostengünstig und eignet sich für Hydropumpen-Aggregate, bei welchen die Hydropumpen lediglich mechanisch und hydraulisch miceinander zu verbinden sind, ohne daß eine Ladepumpe in dem Verbindungsstück zu integrieren ist.

Die Anschlußplatten können entsprechend Anspruch 3 in einem radial äußeren Bereich miteinander verschraubt werden. Das Zwischenelement kann entsprechend Anspruch 4 zumindest einen Ringkanal aufweisen, um verschiedene Anordnungen der einzelnen Anschlüsse zu ermöglichen.

Entsprechend Anspruch 5 kann in dem Zwischenstück eine Ladepumpe beispielsweise in Form einer Zahnradpumpe integriert sein. Dabei gliedert sich das Zwischenelement in einen Hauptkörper und einen in einer Aussparung des Hauptkörpers eingesetzten Einsatzkörper, der die Ladepumpe aufnimmt. Entsprechend Anspruch 6 bildet der Hauptkörper einen ersten axialen Vorsprung und der Einsatzkörper einen zweiten axialen Vorsprung, die jeweils in einer Aussparung der beiden Anschlußplatten eingreifen. Insgesamt ergibt sich dabei ebenfalls eine Zentrierung der beiden Anschlußplatten über deren Aussparungen und das dazwischen angeordnete Zwischenelement. Dabei ist es auch hier vorteilhaft, wenn die Aussparungen der Anschlußplatte und des Hauptkörpers entsprechend Anspruch 7 zylinderförmig ausgebildet sind und jeweils den gleichen Durchmesser aufweisen. Entsprechend Anspruch 8 sind in dem Hauptkörper ein Niederdruckanschluß und eine Verbindung von der Ladepumpe zu einem an eine der Anschlußplatten angrenzenden ersten Ringkanal integriert. In dem Einsatzkörper ist dabei eine Verbindung von der Ladepumpe zu einem an die andere Anschlußplatte angrenzenden zweiten Ringkanal integriert. Die Ringkanäle gewährleisten eine flexible Verbindung zu den Niederdruckanschlüssen in den jeweils angrenzenden Anschlußplatten. Die Anschlußplatten und der Hauptkörper können dabei entsprechend Anspruch 9 in einem den Einsatzkörper radial umgebenden Bereich miteinander verschraubt sein.

Ein Ausführungsbeispiel wird nachfolgend unter Bezugnahme auf die Zeichnung näher beschrieben. In der Zeichnung zeigen:
- Fig. 1: einen axialen Schnitt durch ein Ausführungsbeispiel eines erfindungsgemäßen Doppelpumpen-Aggregats in einer ersten Konfiguration; und
- Fig. 2: einen axialen Schnitt durch ein Ausführungsbeispiel des erfindungsgemäßen Doppelpumpen-Aggregats in einer zweiten Konfiguration.

Fig. 1 zeigt ein Ausführungsbeispiel des erfindungsgemäßen Doppelpumpen-Aggregats 1 in einem axialen Längsschnitt. Gezeigt ist dabei eine erste Konfiguration dieses Doppelpumpen-Aggregats 1.

Das Doppelpumpen-Aggregat besteht aus zwei Hydropumpen 2 und 3, die im dargestellten Ausführungsbeispiel in Schrägscheibenbauweise ausgebildet sind. Die Hydropumpen 2 und 3 weisen jeweils eine Antriebswelle 4 und 5 auf, die koaxial zueinander ausgerichtet sind. Die Antriebswelle 4 der in Fig. 1 linken Hydropumpe 2 ist mit einem Antriebszapfen 6 aus dem Gehäuse 7 hinaus verlängert, um einen gemeinsamen Antrieb der beiden Hydropumpen 2 und 3 zu ermöglichen. Die Antriebswellen 4 und 5 sind über ein erstes Wälzlager 8 bzw. 9 im Gehäuse 7 bzw. 10 der jeweiligen Hydropumpe 2 bzw. 3 und über ein zweites Wälzlager 11 bzw. 12 in einer ersten Anschlußplatte 13 bzw. einer zweiten Anschlußplatte 14 eines noch näher zu beschreibenden Verbindungsstücks 15 gelagert.

Drehfest mit der jeweiligen Antriebswelle 4 bzw. 5 ist jeweils eine Zylindertrommel 16 bzw. 17 verbunden, die Zylinderbohrungen 18 bzw. 19 aufweisen, in welchen Kolben 20 bzw. 21 axial bewegbar sind. Die Kolben 20 bzw. 21 stützen sich über Gleitschuhe 22 bzw. 23 an einer als Schrägscheibe dienenden Schwenkwiege 24 bzw. 25 ab, die in dem Gehäuse 7 bzw. 10 verschwenkbar gelagert ist. Zur Verstellung der Schwenkwiege 24 bzw. 25 dient jeweils eine Verstellvorrichtung 26 bzw. 27. Durch Verschwenken der Schwenkwiege 24 bzw. 25 läßt sich der Hub der Kolben 20 bzw. 21 und somit das Fördervolumen der Hydropumpe 2 bzw. 3 verstellen.

Zur Verbindung der beiden Antriebswellen 4 und 5 der Hydropumpen 2 und 3 dient ein Kupplungsstück 28, das mit den Wellen 4 und 5 beispielsweise über eine Keil-Nut-Verbindung kraftschlüssig verbunden ist. Über den Antriebszapfen 6 wird daher nicht nur die Antriebswelle 4 der ersten Hydropumpe 2, sondern über das Kupplungsstück 28 auch die Antriebswelle 5 der zweiten Hydropumpe 3 angetrieben. In den Anschlußplatten 13 und 14 sind Hochdruckleitungen 29 und 30 und Niederdruckleitungen 31 und 32 integriert. Die Zylinder 18 bzw. 19 werden über an die zugeordnete Anschlußplatte 13 bzw. 14 angrenzende Steuerkörper 33 bzw. 43 bei jeder Umdrehung der Zylindertrommel 16 bzw. 17 zyklisch mit der jeweiligen Hochdruckleitung 29 bzw. 30 und der jeweiligen Niederdruckleitung 31 bzw. 32 verbunden. Je nach Drehrichtung und Verstellrichtung der Schwenkwiege 24 bzw. 25 kann auch die Leitung 31 bzw. 32 Hochdruck und die Leitung 29 bzw. 30 Niederdruck führen.

Erfindungsgemäß weist die erste Anschlußplatte 13 eine Aussparung 34 und die zweite Anschlußplatte 14 eine Aussparung 35 auf, in welche ein Zwischenelement 38 einsetzbar ist. Das Zwischenelement 38 ist mittels Dichtungen 36 und 37 abgedichtet. Das Zwischenelement 38 ist im dargestellten Ausführungsbeispiel als scheibenförmiger Zylinderkörper ausgebildet und wird vollständig von den beiden ebenfalls zylinderförmig ausgebildeten Aussparungen 34 und 35 der Anschlußplatten 13 und 14 aufgenommen. Dabei umschließen die Anschlußplatten 13 und 14 das Zwischenelement 38 radial, so daß das Zwischenelement 38 zwischen den Anschlußplatten 13 und 14 fixiert ist. Die Anschlußplatten 13 und 14 sind in einem das Zwischenelement 38 radial umschließenden Bereich 39 bzw. 40 durch vorzugsweise mehrere, umfänglich verteilt angeordnete Schrauben 41 miteinander verschraubt.

Wesentlich ist, daß das Zwischenelement 38 nach dem Lösen der Schrauben 41 auswechselbar ist. Das Zwischenelement 38 kann entsprechend den Anforderungen des speziellen HydropumpenAggregats 1 individuell gestaltet werden. Bei der in Fig. 1 dargestellten Konfiguration ist das Zwischenelement 38 besonders einfach ausgebildet und daher kostengünstig herstellbar. Diese Konfiguration des Zwischenelements 38 erlaubt eine einfache mechanische und hydraulische Verbindung der beiden Hydropumpen 2 und 3, insbesondere in den Fällen, in denen keine Ladepumpe zur Erhöhung des Ladedrucks notwendig ist. Dabei werden die Anschlußplatten 13 und 14 durch das Zwischenstück 38 zueinander zentriert, so daß sich eine exakte koaxiale Ausrichtung der Antriebswellen 4 und 5 ergibt.

Im in Fig. 1 dargestellten Ausführungsbeispiel ist das Zwischenelement 38 mit einem Ringkanal 42 versehen. Dabei dient das Zwischenelement 38 gleichzeitig der Versorgung der beiden Hydropumpen 2 und 3 mit dem Niederdruck. Die Verbindung zwischen den Niederdruckanschlüssen 31 und 32 mit dem den Niederdruck zuführenden Ringkanal 42 kann an beliebiger Stelle erfolgen, so daß eine hohe Flexibilität bei der Anordnung der Anschlüsse gewährleistet ist.

Die Anschlußplatten 13 und 14 der beiden Hydropumpen 2 und 3 sind vorzugsweise identisch und können auch um 180° gedreht an den Gehäusen 7 und 10 der Hydropumpen 2 und 3 montiert werden. Somit besteht die Möglichkeit, daß die Hochdruckleitungen 29 und 30 und Niederdruckleitungen 31 und 32 durch Verdrehen der Anschlußplatten 13 und 14 vertauscht zueinander angeordnet werden. Diese Montageflexibilität ist insbesondere wichtig, wenn die Anschlußplatten 13 und 14 für verschiedene Durchflußrichtüngen ausgelegt sind. Zu betonen ist, daß diese Flexibilität bei den aus dem Stand der Technik bekannten Verbindungsstücken, bei welchen die Anschlußplatten 13 und 14 einstückig miteinander verbunden sind, grundsätzlich nicht besteht.

In den Anschlußplatten 13 und 14 können zusätzlich in der Zeichnung nicht dargestellte Ventile, insbesondere Überdruckventile zur Hochdruckabsicherung, oder Steuerventile integriert sein.

Fig. 2 zeigt das anhand von Fig. 1 bereits beschriebenen Ausführungsbeispiel in einem axialen Längsschnitt entsprechend einer zweiten Konfiguration des Verbindungsstücks 15.

In der in Fig. 2 dargestellten Konfiguration besteht das Verbindungsstück 15 aus den gegenüber der in Fig. 1 dargestellten Konfiguration unveränderten Anschlußplatten 13 und 14 und einem gegenüber Fig. 1 anders ausgestalteten Zwischenelement 38. Bei der in Fig. 2 dargestellten Konfiguration besteht das Zwischenelement 38 aus einem Hauptkörper 50, einem in eine Aussparung 51 des Hauptkörpers 50 eingesetzten Einsatzkörper 52 und einer in einer Aussparung 53 des Einsatzkörpers 52 eingesetzte Ladepumpe 54. Die Ladepumpe 54 ist in dem in Fig. 2 dargestellten Ausführungsbeispiel als Zahnradpumpe in Mondsichel-Bauweise ausgebildet. Es läßt sich jedoch auch an eine Ausbildung mit Schaufelrädern oder in Art einer Turbine denken.

An dem Hauptkörper 50 ist ein axialer Vorsprung 55 vorgesehen, der im Ausführungsbeispiel mit zylinderförmiger Außenkontur ausgebildet ist und in die im Ausführungsbeispiel ebenfalls zylinderförmig ausgebildete Aussparung 35 der Anschlußplatte 14 eingreift. Der Einsatzkörper 52 ragt aus dem Hauptkörper 50 axial heraus. Der aus dem Hauptkörper 50 herausragende Abschnitt des Einsatzkörpers 52 bildet einen zweiten axialen Vorsprung 53, der in die Aussparung 34 der Anschlußplatte 13 eingreift. Im Ausführungsbeispiel ist auch die Aussparung 34 der Anschlußplatte 14 zylinderförmig ausgebildet, wobei vorzugsweise die Aussparungen 34, 51 und 35 den gleichen Durchmesser aufweisen.

Wie bei der in Fig. 1 dargestellten Konfiguration, umgreifen daher die Anschlußplatten 13 und 14 das Zwischenelement 38 radial teilweise und das Zwischenelement 38 ist zwischen den Anschlußplatten 13 und 14 fixiert. Zu betonen ist, daß die unterschiedlichen Konfigurationen des Doppelpumpen-Aggregats 1 keine Anpassungen der Anschlußplatten 13 und 14 erfordern und sich die individuelle Konstruktion auf eine spezielle Ausgestaltung des Zwischenelements 38 beschränkt. Ein bereits montiertes Doppelpumpen-Aggregat 1 kann daher nach Lösen der Verschraubung 41 auch ohne weiteres umgebaut werden. Der Kostenaufwand für die Herstellung und Lagerung der Bauteile ist äußerst gering, da die meisten Bauteile für sämtliche Konfigurationen einheitlich verwendet werden können.

Bei dem in Fig. 2 dargestellten Ausführungsbeispiel ist an dem Hauptkörper 50 ein Niederdruckanschluß 56 integriert, der mit der Ladepumpe 54 verbunden ist. Ferner ist eine Verbindung 57 von der Ladepumpe 54 zu einem an die Anschlußplatte 14 angrenzenden ersten Ringkanal 57 in dem Hauptkörper 50 vorgesehen. In dem Einsatzkörper 52 ist eine Verbindung 58 von der Ladepumpe 54 zu einem an die Anschlußplatte 13 angrenzenden zweiten Ringkanal 59 vorgesehen. Die Ringkanäle 57 und 59 haben den Vorteil, daß die Verbindung mit der jeweiligen Niederdruckleitung 31 bzw. 32 an geeigneter Stelle erfolgen kann.

Auch bei der in Fig. 2 dargestellten Konfiguration sind die Anschlußplatten 13 und 14 und der Hauptkörper 50 des Zwischenelements 38 an einem den Einsatzkörper 52 radial umgebenden Bereich mittels Schrauben 41 miteinander verschraubt.

Das Zwischenstück 38 übernimmt bei der in Fig. 2 dargestellten Konfiguration sowohl die Funktion der Zentrierung als auch die Funktion der Integration der Ladepumpe 54. Eine aufwendige Verrohrung, um die beiden Hydropumpen 2 und 3 mit der Ladepumpe 54 zu verbinden, ist nicht notwendig. Die Ladepumpe 54 kann auch um 180° gedreht montiert werden, wenn die Antriebswellen 4 und 5 mit umgekehrter Drehrichtung angetrieben werden.

Die Erfindung ist nicht auf das dargestellte Ausführungsbeispiel begrenzt. Beispielsweise können auch andere Ladepumpen zum Einsatz kommen oder zusätzliche Funktionen an dem Zwischenelement 38 integriert werden. Insbesondere können in dem Zwischenelement 38 auch Steuerventile, Überdruckventile und andere hydraulische Komponenten angeordnet werden. Die erfindungsgemäße Ausgestaltung gestattet eine kosten- und baulängenoptimierte Verbindung zweier Hydropumpen 2 und 3.

## Patentansprüche

1. Doppelpumpen-Aggregat (1) mit
zwei Hydropumpen (2, 3) mit koaxial zueinander angeordneten Antriebswellen (4, 5), die mittels eines Kupplungsstücks (28) kraftschlüssig miteinander gekoppelt sind, und einem das Kupplungsstück (28) umgebenden Verbindungsstück (15), in welchem Hochdruckleitungen (29, 30) und Niederdruckleitungen (31, 32) ausgebildet sind und das sich zwischen zwei jeweils einer der Hydropumpen (2, 3) zugeordneten Steuerkörpern (33, 43), die der zyklischen Verbindung von Zylindern (18, 19) der Hydropumpen (2, 3) mit den Hochdruckleitungen (29, 30) und den Niederdruckleitungen (31, 32) dienen, erstreckt,
**dadurch gekennzeichnet,**
**daß** das Verbindungsstück (15) zwei jeweils an dem Steuerkörper (33, 43) einer der Hydropumpen (2, 3) angrenzende Anschlußplatten (13, 14) und ein zwischen den Anschlußplatten (13, 14) angeordnetes, auswechselbares und individuell ausgestaltbares Zwischenelement (38) aufweist, wobei die Anschlußplatten (13, 14) jeweils eine Aussparung (34, 35) aufweisen, in die das Zwischenelement (38) jeweils so zumindest teilweise einsetzbar ist, daß die Anschlußplatten (13, 14) das Zwischenelement (38) radial zumindest teilweise umgreifen und das Zwischenelement (38) zwischen den Anschlußplatten (13, 14) fixiert ist.

2. Doppelpumpen-Aggregat nach Anspruch 1,
**dadurch gekennzeichnet,**
**daß** das Zwischenelement (38) ein scheibenförmiger Zylinderkörper ist, dessen Durchmesser mit den zylinderförmig ausgebildeten Aussparungen (34, 35) der Anschlußplatten (13, 14) im wesentlichen übereinstimmt.

3. Doppelpumpen-Aggregat nach Anspruch 2,
**dadurch gekennzeichnet,**
**daß** die Anschlußplatten (13, 14) das Zwischenelement (38) radial vollständig umschließen und die Anschlußplatten (13, 14) in einem das Zwischenelement (38) radial umschließenden Bereich (39, 40) miteinander verschraubt sind.

4. Doppelpumpen-Aggregat nach Anspruch 3,
**dadurch gekennzeichnet,**
**daß** das Zwischenelement (38) zumindest einen Ringkanal (42) aufweist.

5. Doppelpumpen-Aggregat nach Anspruch 1,
**dadurch gekennzeichnet,**
**daß** das Zwischenelement (38) einen Hauptkörper (50), einen in eine Aussparung (51) des Hauptkörpers (50) eingesetzten Einsatzkörper (52) und eine in eine Aussparung (54) des Einsatzkörpers (52) eingesetzte Ladepumpe (54) aufweist.

6. Doppelpumpen-Aggregat nach Anspruch 5,
**dadurch gekennzeichnet,**
**daß** der Hauptkörper (50) einen ersten axialen Vorsprung (55) aufweist, der in die Aussparung (35) einer der beiden Anschlußplatten (14) eingreift und daß der Einsatzkörper (52) aus der Aussparung (51) des Hauptkörpers (50) herausragt und der aus dem Hauptkörper (50) herausragende Abschnitt des Einsatzkörpers (52) einen zweiten axialen Vorsprung (59) bildet, der in die Aussparung (34) der anderen Anschlußplatte (13) eingreift.

7. Doppelpumpen-Aggregat nach Anspruch 6,
**dadurch gekennzeichnet,**
**daß** die Aussparungen (34, 35, 51) der Anschlußplatten (13, 14) und des Hauptkörpers (55) zylinderförmig ausgebildet sind und den gleichen Durchmesser aufweisen, wobei der Einsatzkörper (52) mit zylinderförmigen Außenabmessungen ausgebildet ist

8. Doppelpumpen-Aggregat nach einem der Ansprüche 5 bis 7,
**dadurch gekennzeichnet,**
**daß** in dem Hauptkörper (55) ein Niederdruckanschluß (56) und eine Verbindung (57) von der Ladepumpe (54) zu einem an eine der Anschlußplatten (14) angrenzenden ersten Ringkanal (57) und in dem Einsatzkörper (52) eine Verbindung (58) von der Ladepumpe (54) zu einem an die andere Anschlußplatte (13) angrenzenden zweiten Ringkanal (59) integriert sind.

9. Doppelpumpen-Aggregat nach einem der Ansprüche 5 bis 8,
**dadurch gekennzeichnet,**
**daß** die Anschlußplatten (13, 14) und der Hauptkörper (50) in einem den Einsatzkörper (52) radial umgebenden Bereich (39, 40) miteinander verschraubt sind.

## Claims

1. Dual pump unit (1) with
two hydraulic pumps (2, 3) with coaxially disposed drive shafts (4, 5), which are non-positively coupled together by means of a coupling piece (28), and
a connecting piece (15) surrounding the coupling piece (28), in which piece (15) high-pressure lines (29, 30) and low-pressure lines (31, 32) are formed and which extends between two control bodies (33, 43), each associated with one of the hydraulic pumps (2, 3) and serving to cyclically connect cylinders (18, 19) of the hydraulic pumps (2, 3) to the high-pressure lines (29, 30) and the low-pressure lines (31, 32),
**characterised in**
**that** the connecting piece (15) comprises two connection plates (13, 14), each adjoining the control body (33, 43) of one of the hydraulic pumps (2, 3), and an intermediate element (38), which is disposed between the connection plates (13, 14), is interchangeable and can be individually configured, wherein the connection plates (13, 14) each comprise a recess (34, 35) in which the intermediate element (38) can in each case be at least partly inserted such that the connection plates (13, 14) at least partly encompass the intermediate element (38) radially and the intermediate element (38) is fixed between the connection plates (13, 14).

2. Dual pump unit according to Claim 1,
**characterised in**
**that** the intermediate element (38) is a discoid cylindrical body, the diameter of which substantially corresponds to the cylindrical recesses (34, 35) in the connection plates (13, 14).

3. Dual pump unit according to Claim 2,
**characterised in**
**that** the connection plates (13, 14) radially encompass the intermediate element (38) completely, and the connection plates (13, 14) are screwed together in a region (39, 40) radially encompassing the intermediate element (38).

4. Dual pump unit according to Claim 3,
**characterised in**
**that** the intermediate element (38) comprises at least one ring channel (42).

5. Dual pump unit according to Claim 1,
**characterised in**
**that** the intermediate element (38) comprises a main body (50), an insert body (52), which is inserted in a recess (51) in the main body (50), and a booster pump (54), which is inserted in a recess (54) in the insert body (52).

6. Dual pump unit according to Claim 5,
**characterised in**
**that** the main body (50) comprises a first axial projection (55), which engages in the recess (35) in one of the two connection plates (14), and that the insert body (52) protrudes out of the recess (51) in the main body (50) and the portion of the insert body (52) protruding out of the main body (50) forms a second axial projection (59), which engages in the recess (34) in the other connection plate (13).

7. Dual pump unit according to Claim 6,
**characterised in**
**that** the recesses (34, 35, 51) in the connection plates (13, 14) and the main body (55) are cylindrical and of the same diameter, wherein the insert body (52) is formed with cylindrical external dimensions.

8. Dual pump unit according to any one of Claims 5 to 7,
**characterised in**
**that** a low-pressure port (56) and a connection (57) from the booster pump (54) to a first ring channel (57), which adjoins one of the connection plates (14), is integrated into the main body (55), and a connection (58) from the booster pump (54) to a second ring channel (59), which adjoins the other connection plate (13), is integrated into the insert body (52).

9. Dual pump unit according to any one of Claims 5 to 8,
**characterised in**
**that** the connection plates (13, 14) and the main body (50) are screwed together in a region (39, 40) radially surrounding the insert body (52).

## Revendications

1. Groupe à deux pompes (1) comportant :
deux pompes hydrauliques (2, 3) avec des arbres menants (4, 5) agencés coaxialement l'un par rapport à l'autre, qui sont accouplés l'un à l'autre par coopération de forces au moyen d'une pièce d'accouplement (28), et
une pièce de liaison (15) entourant la pièce d'accouplement (28), dans laquelle sont réalisées des conduites à haute pression (29, 30) et des conduites à basse pression (31, 32) et qui s'étend entre deux corps de commande (33, 43) associés chacun à une des pompes hydrauliques (2, 3), lesquels servent à la liaison cyclique de cylindres (18, 19) des pompes hydrauliques (2, 3) avec les conduites à haute pression (29, 30) et avec les conduites à basse pression (31, 32),
**caractérisé en ce que**
la pièce de liaison (15) présente deux plaques de raccordement (13, 14) adjacentes au corps de commande respectif (33, 43) de l'une des pompes hydrauliques (2, 3) et un élément intermédiaire (38) de configuration individuelle et interchangeable, agencé entre les plaques de raccordement (13, 14), les plaques de raccordement (13, 14) présentant chacune un évidement (34, 35) dans lequel on peut insérer respectivement l'élément intermédiaire (38) au moins partiellement, de telle sorte que les plaques de raccordement (13, 14) entourent radialement au moins partiellement l'élément intermédiaire (38) et que l'élément intermédiaire (38) est fixé entre les plaques de raccordement (13, 14).

2. Groupe à deux pompes selon la revendication 1, **caractérisé en ce que** l'élément intermédiaire (38) est un corps de cylindre en forme de disque dont le diamètre concorde sensiblement aux évidements (34, 35) réalisés de forme cylindrique, des plaques de raccordement (13, 14).

3. Groupe à deux pompes selon la revendication 2, **caractérisé en ce que** les plaques de raccordement (13, 14) entourent radialement entièrement l'élément intermédiaire (38) et les plaques de raccordement (13, 14) sont vissées l'une à l'autre dans une région (39, 40) entourant radialement l'élément intermédiaire (38).

4. Groupe à deux pompes selon la revendication 3, **caractérisé en ce que** l'élément intermédiaire (38) présente au moins un canal annulaire (42).

5. Groupe à deux pompes selon la revendication 1, **caractérisé en ce que** l'élément intermédiaire (38) présente un corps principal (50), un corps d'insertion (52) inséré dans un évidement (51) du corps principal (50) et une pompe de chargement (54) insérée dans un évidement (54) du corps d'insertion (52).

6. Groupe à deux pompes selon la revendication 5, **caractérisé en ce que** le corps principal (50) présente une première saillie (55) axiale qui s'engage dans l'évidement (35) de l'une des deux plaques de raccordement (14), et **en ce que** le corps d'insertion (52) fait saillie hors de l'évidement (51) du corps principal (50) et le tronçon du corps d'insertion (52) faisant saillie hors du corps principal (50) forme une deuxième saillie axiale (59) qui s'engage dans l'évidement (34) de l'autre plaque de raccordement (13).

7. Groupe à deux pompes selon la revendication 6, **caractérisé en ce que** les évidements (34, 35, 51) des plaques de raccordement (13, 14) et du corps principal (55) sont réalisés de forme cylindrique et présentent le même diamètre, le corps d'insertion (52) étant réalisé avec des dimensions extérieures de forme cylindrique.

8. Groupe à deux pompes selon l'une des revendications 5 à 7, **caractérisé en ce que** dans le corps principal (55) sont intégrés un raccord de basse pression (56) et une liaison (57) depuis la pompe de chargement (54) jusqu'à un premier canal annulaire (57) adjacent à une des plaques de raccordement (14) et dans le corps d'insertion (52) est intégrée une liaison (58) depuis la pompe de chargement (54) jusqu'à un deuxième canal annulaire (59) adjacent à l'autre plaque de raccordement (13).

9. Groupe à deux pompes selon l'une des revendications 5 à 8, **caractérisé en ce que** les plaques de raccordement (13, 14) et 1e corps principal (50) sont vissés mutuellement dans une région (39, 40) entourant radialement le corps d'insertion (52).
